# EUROPÄISCHE PATENTSCHRIFT

(11) **EP 1 356 208 B1**
(45) Veröffentlichungstag und Bekanntmachung des Hinweises auf die Patenterteilung: **15.09.2004**
(21) Anmeldenummer: 02716707.1
(22) Anmeldetag: 01.02.2002
(51) Int. Cl.: F04C 15/04, F04C 2/344

(54) **PUMPSYSTEM MIT EINER HYDRAULISCHEN PUMPE, INSBESONDERE FÜR EIN LENKSYSTEM**
PUMP SYSTEM COMPRISING A HYDRAULIC PUMP, PARTICULARLY FOR A STEERING SYSTEM
SYSTEME DE POMPAGE COMPRENANT UNE POMPE HYDRAULIQUE, DESTINE NOTAMMENT A UN SYSTEME DE DIRECTION

(30) Priorität: 03.02.2001 DE 10104851
(43) Veröffentlichungstag der Anmeldung: 29.10.2003
(73) Patentinhaber: ZF Lenksysteme GmbH, 73527 Schwäbisch Gmünd (DE)
(72) Erfinder: ALDINGER, Ulrich, 73527 Schwäbisch Gmünd (DE); HERKOMMER, Rolf, 71384 Weinstadt (DE); BEGEROW, Sven-Uwe, 73527 Schwäbisch Gmünd-Herlikofen (DE)
(86) Internationale Anmeldenummer: PCT/EP2002/001023
(87) Internationale Veröffentlichungsnummer: WO 2002/063170

(56) Entgegenhaltungen:
- EP-A- 0 286 072
- EP-A- 1 043 504
- DE-A- 1 801 137
- DE-A- 3 420 519
- DE-A- 3 826 359
- DE-A- 3 834 201
- DE-A- 4 124 583
- DE-A- 4 334 260
- DE-A- 10 120 252
- GB-A- 820 648
- US-A- 4 558 998
- US-A- 4 578 948
- US-A- 4 597 718
- US-A- 5 752 427
- PATENT ABSTRACTS OF JAPAN vol. 011, no. 054 (M-563), 19. Februar 1987 (1987-02-19) & JP 61 215851 A (AISIN WARNER LTD), 25. September 1986 (1986-09-25)

## Beschreibung

Die Erfindung bezieht sich auf ein Pumpsystem mit einer hydraulischen Pumpe, insbesondere für ein Lenksystem, nach dem Oberbegriff des Anspruches 1.

Ein solches Pumpensystem ist aus der Druckschrift DE 34 20 519 A1 bekannt, in welcher eine Radialkolbenpumpe beschrieben wird, die einen antreibbaren Rotor mit Radialbohrungen umfasst, in denen Pumpkolben angeordnet sind, welche sich an der Innenseite eines umgreifenden Kurvenringes, der exzentrisch zum Rotor gelagert ist, abstützen. Beim Umlaufen des Rotors werden von einer Mehrzahl über den Umfang gleichmässig verteilter Pumpkolben je nach aktueller Position der Pumpkolben diese mehr oder weniger weit radial in ihre aufnehmende Radialbohrung im Rotor eingedrückt. Die Pumpkolben beaufschlagen einen Fluidaufnahmeraum, wobei in Abhängigkeit der Position der Pumpkolben das Fluid in den Aufnahmeraum eingesaugt oder aus diesem herausgedrückt wird. Auf diese Weise kann ein näherungsweise konstanter Fluidstrom gefördert werden.

Zur Einstellung der Höhe des Förderstromes und/oder des Förderdrucks ist ein elektrohydraulischer Druckregler vorgesehen, der einen die Position des äusseren Kurvenringes verstellenden Stellkolben umfasst, welcher in Abhängigkeit einer Steuerspannung, die einem Proportionalmagneten zuzuführen ist, zu verstellen ist.

Diese bekannte, regelbare Hydraulikpumpe zeichnet sich durch einen komplizierten Aufbau und einen hohen Energieverbrauch aus. Darüber hinaus besitzen diese Pumpen ein schlechtes Ansprechverhalten, wobei die verzögerten Ansprechzeiten zu ungenauen Einstellungen des Fluidförderstromes und Fluiddruckes führen.

Der Erfindung liegt das Problem zu Grunde, ein Pumpsystem anzugeben, das präzise einstellbar ist und sich durch ein gutes Ansprechverhalten bei zugleich einfachem konstruktivem Aufbau auszeichnet. Das Pumpsystem soll zweckmäßig variabel Hand zu haben und im laufenden Betrieb an unterschiedliche äußere Lastanforderungen einzustellen sein.

Diese Problem wird erfindungsgemäß mit den Merkmalen des Anspruches 1 gelöst. Vorteilhafte Weiterbildungen des Erfindungsgegenstandes sind den Unteransprüchen zu entnehmen.

Das erfindungsgemäße Pumpsystem umfasst zum einen eine hydraulische Pumpe zur Förderung von Hydraulikfluid zu einem Verbraucher und zum anderen eine Steuer- und/oder Regeleinheit, in der in Abhängigkeit von Messsignalen bzw. sonstigen Eingangssignalen Stellsignale erzeugbar sind, die einem Stellglied der Pumpe zur Einstellung der Pumpenleistung zuführbar sind. Die Regelund Steuereinheit bildet vorteilhaft eine von der Pumpe separat ausgeführte Einheit, in welcher Zustands- und Betriebsgrößen des Verbrauchers, dem das Hydraulikfluid als Arbeitsmedium zugeführt wird, als Eingangssignale zugeführt werden. Zusätzlich oder alternativ zu den Zustands- und Betriebsgrößen des Verbrauchers können auch entsprechende Größen eines dynamischen Systems berücksichtigt werden, in das der Verbraucher eingebettet ist und innerhalb dem der Verbraucher ein Subsystem bildet. In der Regel- und Steuereinheit werden aus den zugeführten Eingangssignalen gemäß einer als Kennfeld abgelegten oder als mathematischer Zusammenhang abgespeicherten Berechnungsvorschrift Stellsignale erzeugt, die dem Stellglied der hydraulischen Pumpe zur aktuellen Einstellung der Pumpenleistung zugeführt werden.

Dieses Pumpsystem eignet sich in besonderer Weise für den Einsatz in einem Lenksystem zur Lenkung der Räder in einem Kraftfahrzeug, wobei das Lenksystem den Verbraucher darstellt, der von der hydraulischen Pumpe mit Hydraulikfluid versorgt wird, und das Kraftfahrzeug das übergeordnete dynamische System darstellt, dessen Zustand bei der Einstellung der Pumpe berücksichtigt werden kann.

Dieses Pumpsystem bietet den Vorteil einer hohen Variabilität, da die Pumpenleistung über die Signale der Regel- und Steuereinheit unmittelbar auf die Anforderungen des Verbrauchers eingestellt werden kann, was insbesondere bei einem Einsatz in Lenksystemen in Kraftfahrzeugen dazu führt, dass parametrierbare Pumpen im Lenksystem realisiert werden können, deren Leistung von Zustands- und Systemgrößen wie die Fahrzeuggeschwindigkeit, die Lenkwinkelgeschwindigkeit und/oder die Gierrate eingestellt werden kann. Ein weiterer Vorteil liegt darin, dass für den Fall, dass das System sich in einem stationären bzw. quasi stationären Zustand befindet, ein vergleichsweise geringer Energieverbrauch realisiert werden kann.

Vorteilhaft wird als Pumpe eine Verstellpumpe eingesetzt, die als Flügelzellenpumpe, als Rollenzellenpumpe oder als Radialkolbenpumpe ausgeführt ist. Die Verstellpumpe weist einen innerhalb eines Kurvenrings drehbar gelagerten und motorisch angetriebenen Rotor mit Radialbohrungen mit darin radial verschieblichen und gegenüber der Innenseite des Kurvenrings abstützbaren Pumpelementen auf, welche einen Fluidaufnahmeraum beaufschlagen, wobei die Relativposition zwischen Kurvenring und Rotor über das Stellglied zwischen einer konzentrischen Lage und einer exzentrischen Lage zu verstellen ist. In dieser Ausführung erfolgt die Variierung der Pumpenleistung über die Stellsignale der Regel- und Steuereinheit durch eine über das Stellglied verursachte Einstellung der Relativposition zwischen Kurvenring und Rotor. Zustands- und Betriebsgrößen des Verbrauchers, insbesondere des Lenksystems, und/oder des übergeordneten dynamischen Systems, insbesondere des Kraftfahrzeugs, werden unmittelbar in eine Veränderung der Relativposition vom Kurvenring zum Rotor umgesetzt, so dass der von der hydraulischen Pumpe geförderte Volumenstrom prinzipiell ausschließlich durch Veränderung der Pumpengeometrie an den aktuellen Bedarf des Verbrauchers angepasst werden kann. Blenden- oder Bypasssysteme zur Regulierung des Volumenstroms können zwar in vorteilhafter Weise mit der Einstellung der Pumpengeometrie kombiniert werden, sind jedoch nicht zwingend erforderlich.

Zweckmäßig ist die Position des äußeren, den Rotor umgreifenden Kurvenringes über ein als Elektromotor ausgebildetes Stellglied zu verstellen. Die elektromotorische Verstellung des äußeren Kurvenringes bietet den Vorteil, dass sehr kurze Ansprechzeiten realisiert werden können, um die Leistungsabgabe auf die aktuelle Anforderung einzustellen. Es können Reaktionszeiten bis etwa 10 ms realisiert werden.

Ein weiterer Vorteil besteht darin, dass der Elektromotor sehr präzise steuerbar ist und auch kleine Stellwege, die jedoch mit hohen Kräften einhergehen, umgesetzt werden können. Gegebenenfalls kann es hierbei zweckmäßig sein, zwischen dem Elektromotor und dem Kurvenring ein Untersetzungsgetriebe vorzusehen, um die geforderten kurzen Stellwege und hohen Stellkräfte auch bei verhältnismäßig kleinen Elektromotoren realisieren zu können.

Da die Pumpe und der den Kurvenring beaufschlagende Elektromotor grundsätzlich funktional eigenständige Baueinheiten bilden, wird ein höheres Maß an Flexibilität erreicht, welches insbesondere dadurch zustande kommt, dass lediglich die Bewegungsübertragung vom Läufer des Elektromotores auf den Kurvenring gewährleistet sein muss; zusätzliche Abstützelemente am Kurvenring sind dagegen nicht zwingend erforderlich. Die Stromzufuhr zum Elektromotor ist darüber hinaus leichter zu bewerkstelligen als die Hydraulikzufuhr bei aus dem Stand der Technik bekannten hydraulischen oder elektrohydraulischen Stellsystemen.

Zur Positionseinstellung des Kurvenringes ist der Läufer des Elektromotors vorteilhaft mit einer Exzenterscheibe verbunden, die entweder unmittelbar die erforderliche Stellbewegung vom Läufer des Elektromotors auf den Kurvenring überträgt oder mittelbar über einen zwischengeschalteten Übertragungshebel. Sofern eine mittelbare Übertragung vorgesehen ist, ist der zwischengeschaltete Übertragungshebel zweckmäßig translatorisch zu verschieben, wobei die Verschiebebewegung erzeugt wird, indem ein Ende des Übertragungshebels von einer Kurvenbahn an der Exzenterscheibe beaufschlagt wird. Die mittelbare Übertragung unter Zwischenschaltung des Übertragungshebels bietet den Vorteil, dass auf Grund der räumlichen Trennung von Pumpe und Elektromotor eine Vielzahl von Möglichkeiten für die Anordnung des Elektromotors relativ zur Pumpe gegeben sind.

Andererseits ist es auch möglich, dass die Exzenterscheibe unmittelbar am Kurvenring angreift, wobei sich diese Ausführung durch ein besonders kompaktes Baumaß auszeichnet, da auf ein zwischenliegendes Übertragungsgestänge verzichtet werden kann. Reibungsverluste können dadurch minimiert werden.

Zweckmäßig wird die Pumpe über einen geschlossenen Regelkreis geregelt, welcher einen Sensor zur Messung einer Ist-Größe, die dem Förderstrom bzw. dem Förderdruck der Pumpe entspricht, und darüber hinaus eine Steuer- und Regeleinheit zum Vergleich der Ist-Größe mit einem abgespeicherten oder zu ermittelnden SollWert sowie der Erzeugung eines aus dem Soll-Ist-Vergleich abgeleiteten Wert für den elektrischen Strom für den Elektromotor umfasst. Der Sensor ist hierbei vorteilhaft als ein Positionssensor zur Bestimmung der Position des Kurvenringes ausgeführt, die als Maß für den Förderdruck bzw. den Förderstrom herangezogen werden kann, da die Höhe der Auslenkung des Kurvenringes gegenüber einer Symmetrie- oder Mittenlage in Bezug auf den Rotor der Pumpe die Pumpenleistung bestimmt.

Als Positionssensor zur Bestimmung der Kurvenringposition kann beispielsweise ein magnetoresistiver Sensor verwendet werden, der das Magnetfeld eines Permanentmagneten misst, welcher am Läufer des Elektromotors oder einem von diesem beaufschlagten Bauteil angeordnet ist. Dadurch wird bei einer Betätigung des Elektromotors das Magnetfeld des Permanentmagneten in Bezug auf den Positionssensor verändert, wobei diese Magnetfeldänderung gemessen und als Maß für die Positionsänderung herangezogen wird.

Ein Ausführungsbeispiel der Erfindung wird nachstehend anhand der Zeichnungen näher beschrieben. Es zeigen:
- Fig. 1: eine schematische Darstellung einer Flügelzellenpumpe zur Förderung eines Hydraulikfluids aus einem Hydraulikreservoir zu einem Verbraucher, wobei ein die Pumpenleistung beeinflussender Kurvenring der Radialkolbenpumpe über einen Elektromotor zu verstellen ist,
- Fig. 2: eine schematische Darstellung einer Flügelzellenpumpe mit einem Elektromotor mit Exzenterscheibe, deren Drehbewegung in eine lineare, translatorische Übertragungsbewegung eines Übertragungshebels umgesetzt wird,
- Fig. 3: eine Fig. 2 entsprechende Darstellung, jedoch mit in den Kurvenring integrierter Exzenterscheibe, welche vom Läufer des Elektromotors angetrieben wird,
- Fig. 4: ein magnetoresistiver Positionssensor, der mit einem auf der Exzenterscheibe angeordneten Permanentmagneten zusammenwirkt,
- Fig. 5: ein Prinzipbild eines Regelkreises zur Einstellung des Elektromotors.

In den folgenden Figuren sind gleiche Bauteile mit gleichen Bezugszeichen versehen.

In Fig. 1 ist eine Flügelzellenpumpe 1 dargestellt, die über eine erste Förderleitung 2 Hydraulikfluid aus einem Hydraulikreservoir 3 ansaugt und über eine zweite Förderleitung 4 mit erhöhtem Druck zu einem Verbraucher 5 pumpt. Bei dem Verbraucher 5 handelt es sich insbesondere um ein hydraulisch betätigbares Lenksystem in einem Kraftfahrzeug. Von der Förderleitung 4 zweigt eine Rücklaufleitung 6 ab, die zum Hydraulikreservoir 3 zurückführt und in die ein Sicherheitsventil 7 integriert ist, welches bei Übersteigung eines Maximaldrucks in Offenstellung versetzt wird, so dass Hydraulikfluid aus der Förderleitung 4 über die Rücklaufleitung 6 in das Hydraulikreservoir 3 zurückströmen kann. Das Sicherheitsventil 7 öffnet üblicherweise erst bei einem Maximaldruck, der in der Regel deutlich höher ist als der dem Verbraucher 5 zuzuführende Förderdruck.

Die Flügelzellenpumpe 1 umfasst einen in einem nicht näher dargestellten Gehäuse drehbar gelagerten Rotor 8, der von einem Kurvenring 9 umgriffen ist. Der Rotor 8 wird von einer Antriebseinheit angetrieben, beispielsweise von einer Brennkraftmaschine. Der Rotor 8 weist gleichmäßig über seinen Umfang verteilte Radialführungen 10 auf, in denen als Verdränger 11 ausgebildete Pumpelemente radial verschieblich aufgenommen sind. Die Verdränger 11 stützen sich an der Innenseite des Kurvenringes 9 ab. Die Radialführungen 10 kommunizieren mit einem Fluidaufnahmeraum für das zu fördernde Hydraulikfluid, wobei eine Relativbewegung der Radialkolben 11 in den Radialbohrungen 10 einen Saug- bzw. Förderdruck erzeugt, welcher das Hydraulikfluid aus dem Hydraulikreservoir 3 ansaugt und in Richtung des Verbrauchers 5 fördert.

Die Pumpe 1 ist als Verstellpumpe mit veränderbarer Pumpengeometrie ausgebildet. Hierzu kann die Position des Kurvenringes 9 gegenüber dem Rotor 8 stufenlos zwischen einer konzentrischen Lage und einer maximalen exzentrischen Lage, in der der Rotor 8 unmittelbar an einer Innenseite des Kurvenringes 9 anliegt, verstellt werden. Das Maß der exzentrischen Auslenkung des Kurvenringes 9 gegenüber dem Rotor 8 bestimmt die Förderleistung der Radialkolbenpumpe 1.

Der Kurvenring 9 ist um einen Lagerpunkt 12 drehbar gelagert. Auf der dem Lagerpunkt 12 radial gegenüberliegenden Seite greift am Kurvenring 9 ein Stellglied 13 an; das als Elektromotor 14 ausgeführt ist und dessen auf den Kurvenring 9 zu übertragende Stellbewegung in eine Schwenkbewegung in Pfeilrichtung 15 des Kurvenringes um seinen Lagerpunkt 12 umgesetzt wird, wodurch der Kurvenring stufenlos zwischen seiner konzentrischen und der maximalen exzentrischen Lage verstellt wird. Die Übertragung der Stellbewegung von Elektromotor 14 auf Kurvenring 9 erfolgt zweckmäßig über einen translatorisch zu bewegenden Übertragungshebel 16, welcher vom Läufer des Elektromotors beaufschlagt wird und tangential am Kurvenring 9 angreift.

Es kann gegebenenfalls zweckmäßig sein, anstelle eines Elektromotors als Stellglied zur Veränderung der Relativposition zwischen Kurvenring und Rotor einen Hubmagneten einzusetzen. Weiterhin kann es zweckmäßig sein, die Verstellung hydraulisch zu bewirken.

Dem Elektromotor 14 werden zur Einstellung über Signalleitungen 17 Stellsignale S_{Stell} zugeführt, die in einer Regel- und Steuereinheit 18 erzeugt werden. Die Stellsignale S_{Stell} werden gemäß einem in der Regel- und Steuereinheit 18 als Kennfeld oder als Berechnungsformel hinterlegten Zusammenhang in Abhängigkeit von Eingangssignalen S_{Ein} generiert, die Zustands- und Betriebsgrößen der Pumpe 1, des Verbrauchers 5 sowie gegebenenfalls sonstiger Baueinheiten, insbesondere einer Brennkraftmaschine, repräsentieren.

Durch die Veränderung der Relativposition zwischen Kurvenring und Rotor wird die Pumpengeometrie beeinflusst, was sich auf die dem Verbraucher zuzuführende Leistung P auswirkt, die sich gemäß dem Zusammenhang${\text{P = V}}_{\text{Geom}} \text{* n * p}$ berechnet, wobei V_{Geom} eine Geometrie-Kenngröße für die Pumpengeometrie ist, die von der Relativposition von Kurvenring zu Rotor abhängt. n bezeichnet die Drehzahl des Rotors und p den Druck des zum Verbraucher geführten Hydraulikfluids. Da die Rotordrehzahl und somit auch die Pumpenleistung bei. einem Antrieb über die Brennkraftmaschine von der Brennkraftmaschinendrehzahl abhängt, ist zur Erzielung einer konstanten Pumpenleistung eine drehzahlabhängige Pumpenregelung erforderlich, bei der zweckmäßig die Pumpengeometrie manipuliert wird. Die Pumpengeometrie wird auch zur Anpassung an den aktuellen Bedarf des Verbrauchers durch eine Beaufschlagung des Kurvenrings über den Elektromotor eingestellt.

Zusätzlich oder alternativ zur Manipulation der Pumpengeometrie kann die dem Verbraucher zuzuführende Leistung P auch durch Veränderung des dem Verbraucher zuzuführenden Drucks p verändert werden, beispielsweise durch eine variabel einstellbare Blende in der Förderleitung 4 zum Verbraucher.

Die Fig. 2 zeigt die Radialkolbenpumpe 1 in einer vergrößerten, schematischen Darstellung. Der Läufer 19 des Elektromotors 14 ist mit einer Exzenterscheibe 20 verbunden, die vom Elektromotor rotierend angetrieben wird. An der Umfangsfläche der Exzenterscheibe 20 liegt der translatorisch verschiebbare Übertragungshebel 16 an. Die Umfangsfläche der Exzenterscheibe 20 bildet eine Kurvenbahn für den Übertragungshebel 16, so dass die aktuelle Position des Übertragungshebels von der aktuellen Drehlage der Exzenterscheibe 20 bestimmt wird. Das der Exzenterscheibe 20 gegenüberliegende Ende des Übertragungshebels 16 greift tangential auf der dem Lagerpunkt 12 radial gegenüberliegenden Seite am Kurvenring 9 an und verdreht diesen in Pfeilrichtung 15 um seinen Lagerpunkt 12.

Des Weiteren sind in Fig. 2 eine Ansaugöffnung 21, über die Hydraulikfluid aus dem Hydraulikreservoir der Pumpe 1 zuzuführen ist, und eine Druckabgangsöffnung 22, über die unter Druck stehendes Hydraulikfluid dem Verbraucher zuzuführen ist, eingezeichnet.

Die Darstellung der Fig. 3 entspricht derjenigen aus Fig. 2, jedoch mit dem Unterscheid, dass die Übertragung der Stellbewegung des Elektromotores 14 ohne zwischengeschaltetes Übertragungsglied, sondern vielmehr unmittelbar auf den Kurvenring 9 erfolgt. Hierzu ist die am Läufer 19 des Elektromotors angeordnete Exzenterscheibe 20 in einer korrespondierenden Exzenteraufnahme 23 auf der Außenseite des Kurvenringes 9 aufgenommen. Bei einer Verdrehung des Läufers 19 und der Exzenterscheibe 20 beaufschlagt die Außenseite der Exzenterscheibe 20 zugeordnete Wandabschnitte der Exzenteraufnahme 23 und bewirkt dadurch eine in Pfeilrichtung 15 wirkende Verstellkraft auf den Kurvenring 9, die den Kurvenring 9 um seinen Lagerpunkt 12 verdreht.

Um die Pumpe 1 in einem geschlossenen Regelkreis betreiben und die Pumpenleistung auf einem gewünschten Niveau einstellen zu können, muss die aktuelle Position des Kurvenringes in Bezug auf den Rotor sensorisch ermittelt werden. Hierzu ist ein in Fig. 4 dargestellter Positionssensor 24 vorgesehen, welcher vorteilhaft magnetoresistiv ausgebildet ist und mit einem Permanentmagneten 25 zusammenwirkt, der zweckmäßig auf der Stirnseite der Exzenterscheibe 20 angeordnet ist. Der magnetoresistive Positionssensor 24 ist in der Lage, das vom Permanentmagneten 25 erzeugte Magnetfeld zu messen. Auf Grund der exzentrischen Anordnung der Exzenterscheibe 20 wird vom Positionssensor 24 ein von der aktuellen Drehlage der Exzenterscheibe 20 abhängendes Magnetfeld sensiert, aus dem auf die Drehposition geschlossen werden kann. Da die Exzenterscheibe 20 und der Kurvenring 9 kinematisch gekoppelt sind, kann aus der Position der Exzenterscheibe 20 auch auf die Position des Kurvenringes 9 rückgeschlossen werden.

Gegebenenfalls kann es aber auch zweckmäßig sein, die aktuelle Position des Kurvenringes 9 unmittelbar zu messen, beispielsweise durch Befestigen eines Permanentmagneten auf der Außenseite des Kurvenringes 9 und Sensieren über einen magnetoresistiven Positionssensor.

Der Positionssensor 24 ist vorteilhaft ortsfest auf einer Platine 26 gehalten, auf der zusätzliche Auswertekomponenten 27 zur Auswertung der Messsignale des Positionssensors 24 angeordnet sind.

Fig. 4 ist außerdem zu entnehmen, dass am Elektromotor 14 ein Untersetzungsgetriebe vorgesehen sein kann, um die Motordrehung des Elektromotors in eine kleinere Drehung, jedoch mit höherem Drehmoment, zu übersetzen.

Fig. 5 zeigt einen geschlossenen Regelkreis, der insbesondere in einer Regel- und Steuereinheit 18 verwirklicht ist, zur Einstellung des Elektromotors 14 und damit des Kurvenringes der Pumpe und der Förderleistung der Pumpe. Über den Positionssensor 24 wird der aktuelle Ist-Wert der Exzenterscheibe bzw. des Kurvenringes bzw. ein mit der Position des Kurvenringes korrelierender Wert wie Förderstrom oder Förderdruck ermittelt. Der Messwert wird als Eingangssignal S_{Ein} einem Sensorvorverstärker 29 zugeführt, in dem eine Signalverstärkung durchgeführt wird. Das verstärkte Signal wird einem Controller 30 zugeführt, der einen Analog-Digital-Wandler 31 zur Umwandlung des verstärkten Messsignales in einen Digitalwert, einen Regler 32 und einen Pulsweitenmodulierer 33 umfasst. Dem Controller 30 sind darüber hinaus ein CAN-Bus 34 zur Übertragung der Fahrzeugsignale zum Controller 30 sowie ein Kalibrierspeicher 35 zur Kalibrierung des Sensors 24 zugeordnet. Über eine Softwaresteuerung 36 wird die Funktion der verschiedenen Untereinheiten des Controllers 30 gesteuert und koordiniert.

Das im Controller 30 erzeugte, pulsweitenmodulierte Signal wird in einer Endstufe 37 verstärkt und dem Elektromotor 14 als Stellsignal S_{Stell} zur Einstellung desselben zugeführt.

Das vorbeschriebene Pumpsystem eignet sich auch zur Anwendung in Getriebesystemen, beispielsweise für Schmier-Kühl-Schaltpumpen, oder auch in sonstigen Anwendungen in Kraftfahrzeugen wie zum Beispiel Ventilsteuerungen in Verbrennungsmotoren, Servobremsen etc.

### Bezugszeichenliste

- 1: Flügelzellenpumpe
- 2: Förderleitung
- 3: Hydraulikreservoir
- 4: Förderleitung
- 5: Verbraucher
- 6: Rücklaufleitung
- 7: Sicherheitsventil
- 8: Rotor
- 9: Kurvenring
- 10: Radialführung
- 11: Verdränger
- 12: Lagerpunkt
- 13: Stellglied
- 14: Elektromotor
- 15: Pfeilrichtung
- 16: Übertragungshebel
- 17: Signalleitungen
- 18: Regel- und Steuereinheit
- 19: Läufer
- 20: Exzenterscheibe
- 21: Ansaugöffnung
- 22: Druckabgangsöffnung
- 23: Exzenteraufnahme
- 24: Positionssensor
- 25: Permanentmagnet
- 26: Platine
- 27: Auswertekomponente
- 28: Untersetzungsgetriebe
- 29: Sensorvorverstärker
- 30: Controller
- 31: AD-Wandler
- 32: Regler
- 33: Pulsweitenmodulierer
- 34: CAN-Bus
- 35: Kalibrierspeicher
- 36: Softwaresteuerung
- 37: Endstufe

## Patentansprüche

1. Pumpsystem mit einer hydraulischen Rotationspumpe für ein Lenksystem zur Lenkung der Räder in einem Kraftfahrzeug, mit folgenden Merkmalen:
• es ist ein die Pumpenleistung beeinflussendes Stellglied (13) vorgesehen, dem zur Einstellung Stellsignale (SStell) einer Regel- und Steuereinheit (18) zuführbar sind,
• der Regel- und Steuereinheit (18) sind Eingangssignale (SEin) zuführbar, die Zustands- und Betriebsgrössen eines Verbrauchers (5) und/oder eines dynamischen Systems darstellen, in welches der Verbraucher (5) integriert ist,
• die Stellsignale (SStell) sind gemäss einem in der Regel- und Steuereinheit abgespeicherten, funktionalen Zusammenhang in Abhängigkeit der Eingangssignale (SEin) erzeugbar und dem Stellglied (13) zuführbar und
• das Stellglied (13) ist ein Elektromotor (14),
• die Rotationspumpe ist als Verstellpumpe ausgebildet und weist einen innerhalb eines Kurvenrings (9) drehbar gelagerten und motorisch angetriebenen Rotor (8) mit Radialbohrungen (10) mit darin radial verschieblichen und gegenüber der Innenseite des Kurvenrings abstützbaren Pumpelementen auf,
**gekennzeichnet durch** folgende Merkmale:
• das Stellglied (13) treibt eine Exzenterscheibe (20) an, deren Bewegung auf den Kurvenring (9) übertragbar ist, wodurch der Kurvenring (9) relativ zum Rotor (8) verstellbar ist,
• ein Positionssensor (24) zur Bestimmung der Position des Kurvenrings (9) oder einer damit korrelierenden Grösse ist vorgesehen und der das Stellglied (13) beaufschlagende elektrische Strom ist in Abhängigkeit von Messsignalen des Positionssensors (24) einzustellen,
• der Positionssensor (24) ist magnetoresistiv ausgebildet, wobei über die Messung des Magnetfelds eines Permanentmagneten (25), der am Stellglied (13) oder einem von diesem beaufschlagten Bauteil angeordnet ist, die aktuelle Position des Läufers des Elektromotors (19) bzw. des von diesem beaufschlagten Bauteils zu bestimmen ist.

2. Pumpsystem nach Anspruch 1, **dadurch gekennzeichnet, dass** ein geschlossener Regelkreis zur Einstellung eines das Stellglied (13) beaufschlagenden elektrischen Stroms vorgesehen ist, wobei der Regelkreis den Positionssensor (24) zur Messung einer mit dem Förderstrom und/oder dem Förderdruck korrelierenden Istgrösse und einen Regler (32) zum Vergleich der Istgrösse mit einem Sollwert und einem daraus zu erzeugenden Wert für den elektrischen Strom umfasst.

3. Pumpsystem nach einem der Ansprüche 1 bis 2, **dadurch gekennzeichnet, dass** als Pumpe eine Flügelzellenpumpe bzw. Rollenzellenpumpe bzw. Radialkolbenpumpe verwendet wird, die einen innerhalb eines Kurvenrings (9) drehbar gelagerten und motorisch angetriebenen Rotor (8) mit Radialbohrungen (10) mit darin radial verschieblichen und gegenüber der Innenseite des Kurvenrings abstützbaren Pumpelementen aufweist, welche einen Fluidaufnahmeraum beaufschlagen, wobei die Relativposition zwischen Kurvenring (9) und Rotor (8) über das Stellglied (13) zwischen einer konzentrischen Lage und einer exzentrischen Lage zu verstellen ist.

4. Pumpsystem nach einem der Ansprüche 1 bis 3, **dadurch gekennzeichnet, dass** zwischen Exzenterscheibe (20) und Kurvenring (9) ein translatorisch bewegbarer Übertragungshebel (16) vorgesehen ist.

5. Pumpsystem einem der Ansprüche 1 bis 4, **dadurch gekennzeichnet, dass** die Exzenterscheibe (20) unmittelbar am Kurvenring (9) angreift.

6. Pumpsystem nach einem der Ansprüche 1 bis 5, **dadurch gekennzeichnet, dass** der Kurvenring (9) um einen Lagerpunkt (12) drehbar gelagert ist und das Stellglied (13) mit Abstand zum Lagerpunkt (12) am Kurvenring (9) angreift.

7. Pumpsystem nach einem der Ansprüche 1 bis 6, **dadurch gekennzeichnet, dass** zwischen dem Stellglied (13) und dem verstellbaren Kurvenring (9) ein Untersetzungsgetriebe (28) vorgesehen ist.

## Claims

1. Pump system having a hydraulic rotary pump for a steering system for steering the wheels in a motor vehicle, having the following features:
• an actuator (13) is provided which influences the pump output and to which actuating signals (SStell) of a regulating and control unit (18) can be fed for adjustment purposes,
• input signals (SEin) can be fed to the regulating and control unit (18), the former representing state and operating variables of a load (5) and/or of a dynamic system into which the load (5) is integrated,
• the actuating signals (SStell) can be produced as a function of the input signals (SEin) in accordance with a functional interrelationship stored in the regulating and control device and can be fed to the actuator (13), and
• the actuator (13) is an electric motor (14),
• the rotary pump is configured as a variable displacement pump and has a rotor (8) which is rotatably mounted within a cam ring (9), is driven by a motor and has radial bores (10) with pump elements which can be displaced radially therein and can be supported with respect to the inner side of the cam ring,
**characterized by** the following features:
• the actuator (13) drives an eccentric disc (20) whose movement can be transmitted onto the cam ring (9), as a result of which the cam ring (9) can be displaced relative to the rotor (8),
• a position sensor (24) is provided for determining the position of the cam ring (9) or a variable correlating with it, and the electrical current applied to the actuator (13) is to be set as a function of measured signals of the position sensor (24),
• the position sensor (24) is of magnetoresistive design, it being intended for the current position of the rotor of the electric motor (19) or of the component acted on by it to be determined via the measurement of the magnetic field of a permanent magnet (25) which is arranged on the actuator (13) or a component acted on by the latter.

2. Pump system according to Claim 1, **characterized in that** a closed-loop regulating circuit is provided in order to adjust an electrical current applied to the actuator (13), the regulating circuit comprising the position sensor (24) for measuring an actual variable which correlates with the feed stream and/or the feed pressure and a regulator (32) for comparing the actual variable with a setpoint value and a value to be produced therefrom for the electrical current.

3. Pump system according to either of Claims 1 and 2, **characterized in that** the pump used is a vane cell pump or roller cell pump or radial piston pump which has a rotor (8) which is rotatably mounted within a cam ring (9), is driven by a motor and has radial bores (10) with pump elements which can be displaced radially therein, can be supported with respect to the inner side of the cam ring and act on a fluid accommodation space, it being intended for the relative position between the cam ring (9) and rotor (8) to be adjusted between a concentric position and an eccentric position via the actuator (13).

4. Pump system according to one of Claims 1 to 3, **characterized in that** a transmission lever (16) which can be moved translationally is provided between the eccentric disc (20) and cam ring (9).

5. Pump system according to one of Claims 1 to 4, **characterized in that** the eccentric disc (20) acts directly on the cam ring (9).

6. Pump system according to one of Claims 1 to 5, **characterized in that** the cam ring (9) is mounted so as to be pivotable about a bearing point (12) and the actuator (13) acts on the cam ring (9) with spacing from the bearing point (12).

7. Pump system according to one of Claims 1 to 6, **characterized in that** a step-down gear mechanism (28) is provided between the actuator (13) and the adjustable cam ring (9).

## Revendications

1. Système de pompe comprenant une pompe rotative hydraulique pour un système de direction destiné à guider les roues dans un véhicule automobile, avec les caractéristiques suivantes :
* il est prévu un élément de commande (13) qui influence la puissance de la pompe et auquel peuvent être acheminés des signaux de commande (SStell) d'un module de régulation et de contrôle (18) en vue du réglage,
* au module de régulation et de contrôle (18) peuvent être acheminés des signaux d'entrée (SEin) qui représentent les grandeurs d'état et de fonctionnement d'un appareillage (5) et/ou d'un système dynamique dans lequel est intégré l'appareillage (5),
* les signaux de commande (SStell) peuvent être générés en fonction des signaux d'entrée (SEin) et peuvent être acheminés à l'élément de commande (13) selon une relation fonctionnelle enregistrée dans le module de régulation et de commande et
* l'élément de commande (13) est un moteur électrique (14),
* la pompe rotative est réalisée sous la forme d'une pompe à cylindrée variable et présente un rotor (8) logé de manière à pouvoir tourner dans un anneau à cames (9) et à entraînement motorisé qui comprend des orifices radiaux (10) dans lesquels se trouvent des éléments de pompe coulissant dans le sens radial et pouvant s'appuyer contre le côté intérieur de l'anneau à cames,
**caractérisé par** les caractéristiques suivantes :
* l'élément de commande (13) entraîne un disque excentrique (20) dont le mouvement peut être transmis à l'anneau à cames (9), l'anneau à cames (9) pouvant ainsi être positionné par rapport au rotor (8),
* il est prévu un capteur de position (24) destiné à déterminer la position de l'anneau à cames (9) ou une grandeur en corrélation avec celui-ci et le courant électrique appliqué à l'élément de commande (13) doit être réglé en fonction des signaux de mesure du capteur de position (24),
* le capteur de position (24) est de type magnéto-résistif, la mesure du champ magnétique d'un aimant permanent (25) qui est monté sur l'élément de commande (13) ou sur un composant sollicité par celui-ci permettant de déterminer la position courante du rotor du moteur électrique (19) ou du composant sollicité par celui-ci.

2. Système de pompe selon la revendication 1, **caractérisé en ce qu'**il est prévu un circuit de régulation fermé pour régler un courant électrique appliqué à l'élément de commande (13), le circuit de régulation comprenant le capteur de position (24) pour mesurer une grandeur réelle en corrélation avec le débit et/ou la pression de refoulement et un régulateur (32) pour comparer la grandeur réelle avec une valeur de consigne et une valeur du courant électrique à produire à partir de celle-ci.

3. Système de pompe selon l'une des revendications 1 à 2, **caractérisé en ce que** la pompe utilisée est une pompe à cellules semi-rotative ou une pompe à cellules à rouleaux ou une pompe à pistons radiaux qui présente un rotor (8) logé de manière à pouvoir tourner à l'intérieur d'un anneau à cames (9) et à entraînement motorisé qui comprend des orifices radiaux dans lesquels se trouvent des éléments de pompe coulissant dans le sens radial et pouvant s'appuyer contre le côté intérieur de l'anneau à cames, lesquels sollicitent un espace d'accueil de fluide, la position relative entre l'anneau à cames (9) et le rotor (8) devant être réglée par l'élément de commande (13) entre une position concentrique et une position excentrique.

4. Système de pompe selon l'une des revendications 1 à 3, **caractérisé en ce qu'**un levier de transmission (16) à mouvement de translation est prévu entre le disque excentrique (20) et l'anneau à cames (9).

5. Système de pompe selon l'une des revendications 1 à 4, **caractérisé en ce que** le disque excentrique (20) agit directement sur l'anneau à cames (9).

6. Système de pompe selon l'une des revendications 1 à 5, **caractérisé en ce que** l'anneau à cames (9) est logé de manière à pouvoir tourner autour d'un point d'appui (12) et l'élément de commande (13) agit sur l'anneau à cames (9) à une certaine distance du point d'appui (12).

7. Système de pompe selon l'une des revendications 1 à 6, **caractérisé en ce qu'**un engrenage démultiplicateur (28) est prévu entre l'élément de commande (13) et l'anneau à cames (9) réglable.
